# EUROPÄISCHE PATENTSCHRIFT

(11) **EP 1 532 915 B1**
(45) Veröffentlichungstag und Bekanntmachung des Hinweises auf die Patenterteilung: **14.01.2009**
(21) Anmeldenummer: 03026587.0
(22) Anmeldetag: 19.11.2003
(51) Int. Cl.: A47L 11/292, A47L 11/30, A47L 11/40

(54) **Fahrbares Bodenreinigungsgerät**
Riding floor cleaner
Auto-laveuse

(43) Veröffentlichungstag der Anmeldung: 25.05.2005
(73) Patentinhaber: Alfred Kärcher GmbH & Co. KG, 71364 Winnenden (DE)
(72) Erfinder: Schick, Roland, 71549 Auenwald (DE); Nonnenmann, Frank, 73614 Schorndorf (DE); Oechsle, Reinhold, 70806 Kornwestheim (DE); Walz, Jürgen, 74219 Möckmühl (DE)
(74) Vertreter: Karrais, Martin

(56) Entgegenhaltungen:
- EP-A- 0 726 057
- EP-A- 1 344 484
- WO-A-01/00079
- US-A- 5 768 742
- US-A- 5 896 617

## Beschreibung

Die Erfindung betrifft ein fahrbares Bodenreinigungsgerät mit den Merkmalen des Oberbegriffes von Patentanspruch 1. Ein solches Gerät Offenbart die Druckschrift US-A-5 896 617. Aus der US-A-5,896,617 ist ein Sprühextraktionsgerät bekannt mit einem Reinigungsflüssigkeitstank, einem Schmutzflüssigkeitsbehälter und einem Lösungsmitteltank. Der Reinigungsflüssigkeitstank ist in Form eines tragbaren Behälters ausgestaltet, der an einem Stiel des Sprühextraktionsgeräts lösbar gehalten ist. Der Lösungsmitteltank ist am Reinigungsflüssigkeitstank lösbar gehalten und kann zum Befüllen zusammen mit diesem vom Stiel abgenommen werden.

Bodenreinigungsgeräte mit einem Fahrwerk, an dem eine Bodenreinigungseinheit gehalten ist, und mit einem Reinigungsflüssigkeitstank und einem mittels eines Saugaggregates mit Unterdruck beaufschlagbaren Schmutzftüssigkeitsbehälter, wobei Reinigungsflüssigkeit auf die zu reinigende Bodenfläche aufbringbar und verschmutzte Flüssigkeit von der Bodenfläche aufnehmbar und in den Schmutzflüssigkeitsbehälter überführbar ist, und wobei der Reinigungsflüssigkeitstank zwei Tankbereiche aufweist, die jeweils an einer Längsseite des Bodenreinigungsgerätes angeordnet sind, sind aus der WO 01/00079 A2 bekannt. Mit ihrer Hilfe kann eine Bodenfläche gereinigt werden, indem Reinigungsflüssigkeit aus dem Reinigungsflüssigkeitsbehälter auf die Bodenfläche aufgebracht und diese mittels der Bodenreinigungseinheit gereinigt, beispielsweise geschrubbt, wird. Anschließend kann die Flüssigkeit zusammen mit dem gelösten Schmutz in den Schmutzflüssigkeitsbehälter überführt werden, indem dieser unter der Wirkung des Saugaggregates mit Unterdruck beaufschlagt wird.

Bei dem aus der WO 01/00079 A2 bekannten Bodenreinigungsgerät ist der Schmutzflüssigkeitsbehälter an der Rückseite des Bodenreinigungsgerätes angeordnet und kann von diesem getrennt werden. Der Schmutzflüssigkeitsbehälter weist hierbei eine Aufnahme auf, in der das Saugaggregat angeordnet ist, das über eine Saugleitung mit einer die Bodenfläche kontaktierenden Sauglippe in Strömungsverbindung steht. Der Reinigungsflüssigkeitstank des bekannten Bodenreinigungsgerätes ist einstückig ausgebildet und weist zu beiden Seiten des Bodenreinigungsgerätes jeweils einen Tankbereich auf, die über einen zwischen den seitlich angeordneten Tankbereichen positionierten Mittelbereich miteinander verbunden sind. An den rückwärtigen Enden der seitlichen Tankbereiche und an einer Bodenplatte des Fahrwerks ist der Schmutzflüssigkeitsbehälter lösbar gehalten.

Aufgabe der vorliegenden Erfindung ist es, ein fahrbares Bodenreinigungsgerät der eingangs genannten Art derart weiterzubilden, daß es einen konstruktiv einfacheren Aufbau aufweist und auch eine einfachere Handhabung.

Diese Aufgabe wird durch ein Bodenreinigungsgerät mit den Merkmalen von Patentanspruch 1 gelöst.

Der Reinigungsflüssigkeitstank ist zweiteilig ausgestaltet in Form zweier Vorratsbehälter, die jeweils einen Hohlkörper ausbilden und vorzugsweise aus Kunststoff gefertigt sind. Die beiden Vorratsbehälter sind jeweils an einer Längsseite des Bodenreinigungsgerätes angeordnet, wobei ein erster Vorratsbehälter am Fahrwerk festgelegt ist, während ein zweiter Vorratsbehälter am Fahrwerk abnehmbar gehalten ist und vom Benutzer des Bodenreinigungsgerätes abgenommen werden kann. Die beiden Vorratsbehälter stehen über eine Verbindungsleitung miteinander in Strömungsverbindung.

Hierbei ist es günstig, wenn lediglich einer der beiden Vorratsbehälter eine Einfüllöffnung aufweist, über die beide Vorratsbehälter mit Reinigungsflüssigkeit befüllt werden können. Vorzugsweise ist die Einfüllöffnung am feststehenden Vorratsbehälter positioniert, während an dem vom Fahrwerk abnehmbaren Vorratsbehälter ein Entlüftungsventil gehalten ist.

Zur Energieversorgung des Bodenreinigungsgerätes weist dieses zumindest eine wiederaufladbare Batterie auf, die in einem Batteriefach angeordnet ist. Erfindungsgemäß ist das Batteriefach durch Abnahme des vom Fahrwerk abnehmbaren Vorratsbehälters seitlich zugänglich. Die Handhabung des Bodenreinigungsgerätes wird dadurch erheblich vereinfacht, denn durch Abnahme des Vorratsbehälters kann dem Benutzer ein seitlicher Zugang zum Batteriefach und den darin angeordneten Batterien bereitgestellt werden.

Günstig ist es hierbei, wenn das Batteriefach zwischen den beiden Vorratsbehältern angeordnet ist und einen Fahrersitz trägt. Dies ermöglicht eine besonders kompakte Bauform des Bodenreinigungsgerätes.

Bei einer besonders bevorzugten Ausführungsform des erfindungsgemäßen Bodenreinigungsgerätes ist dessen Saugaggregat durch Abnahme des am Fahrwerk abnehmbar gehaltenen Vorratsbehälters seitlich zugänglich. Dadurch wird die Montage des Bodenreinigungsgerätes vereinfacht und Wartungsarbeiten am Saugaggregat können auf einfache Weise durchgeführt werden, indem der am Fahrwerk abnehmbar gehaltene Vorratsbehälter abgenommen wird.

Vorzugsweise ist das Saugaggregat in Fahrtrichtung des Bodenreinigungsgerätes hinter dem Batteriefach angeordnet und seitlich vom abnehmbaren Vorratsbehälter abgedeckt. Zusätzlich zur vereinfachten Handhabung des Bodenreinigungsgerätes ermöglicht eine derartige Ausgestaltung eine beträchtliche Schalldämmung des Saugaggregates, da dieses zwischen den beiden Vorratsbehältern positioniert werden kann und die Geräuschentwicklung des Saugaggregates von den beiden Vorratsbehältern und der darin befindlichen Reinigungsflüssigkeit stark gedämmt wird.

Um den abnehmbar am Fahrwerk gehaltenen Vorratsbehälter auf einfache Weise abnehmen zu können, ist es günstig, wenn dieser Vorratsbehälter über eine Kupplungsvorrichtung an die Verbindungsleitung anschließbar ist, wobei die Kupplungsvorrichtung ein Schließventil umfaßt. Die Kupplungsvorrichtung kann als Steckkupplung ausgestaltet sein, so daß ein zugeordnetes Anschlußteil des abnehmbaren Vorratsbehälters zum Anschluß an die Verbindungsleitung lediglich auf diese aufgesteckt werden muß. Mittels des Schließventils kann beim Abnehmen des abnehmbaren Vorratsbehälters auf einfache Weise die Strömungsverbindung zwischen den beiden Vorratsbehältern unterbrochen werden.

Hierbei ist es von besonderem Vorteil, wenn das Schließventil von dem korrespondierenden Anschlußteil des abnehmbaren Vorratsbehälters betätigbar ist. Dies ermöglicht eine weitere Vereinfachung der Handhabung des Bodenreinigungsgerätes, denn beim Abnehmen des Vorratsbehälters kann das mit dem Anschlußteil des abnehmbaren Vorratsbehälters zusammenwirkende Schließventil selbsttätig seine geschlossene Ventilstellung einnehmen, während es beim Anschließen des Vorratsbehälters an die Verbindungsleitung selbsttätig seine geöffnete Ventilstellung einnimmt. Eine manuelle Betätigung des Schließventiles durch den Benutzer kann dadurch entfallen.

Das Anschlußteil kann beispielsweise als Rohrstutzen ausgestaltet sein. Es kann auch vorgesehen sein, das Anschlußteil als Schlauchstück auszubilden, das mit dem abnehmbaren Vorratsbehälter verbunden ist. Hierbei ist es günstig, wenn das Schlauchstück an seinem freien Ende ein Schließventil trägt, das vorzugsweise selbsttätig seine Schließstellung einnimmt, wenn das Schlauchstück von der Kupplungsvorrichtung getrennt wird. Von Vorteil ist es, wenn das Schließventil manuell geöffnet werden kann zum Entleeren des abnehmbaren Vorratsbehälters.

Vorzugsweise erstreckt sich zumindest einer der beiden Vorratsbehälter praktisch über die gesamte Länge des Bodenreinigungsgerätes, so daß der Reinigungsflüssigkeitstank bei kompakter Bauform des Bodenreinigungsgerätes ein beachtliches Fassungsvermögen aufweist. Hierbei ist es von besonderem Vorteil, wenn sich der am Fahrwerk festgelegte Vorratsbehälter entlang einer Längsseite und entlang der Frontseite des Bodenreinigungsgerätes erstreckt. Der am Fahrwerk festgelegte Vorratsbehälter kann beispielsweise L-förmig ausgestaltet sein, wobei sich ein erster Schenkel praktisch über eine gesamte Längsseite des Bodenreinigungsgerätes und ein zweiter Schenkel über die gesamte Breite des Bodenreinigungsgerätes erstreckt. Der am Fahrwerk abnehmbar gehaltene Vorratsbehälter kann parallel zum ersten Schenkel des am Fahrwerk festgelegten Vorratsbehälters ausgerichtet sein, wobei er in Längsrichtung des Bodenreinigungsgerätes im Abstand zum freien Ende des zweiten Schenkels des am Fahrwerk festgelegten Vorratsbehälters positioniert ist, so daß das freie Ende des zweiten Schenkels des festgelegten Vorratsbehälters und der in Fahrtrichtung vordere Endbereich des abnehmbaren Vorratsbehälters einen seitlich angeordneten Zugang begrenzen über den ein von den beiden Vorratsbehältern begrenzter Innenraum des fahrbaren Bodenreinigungsgerätes für einen Benutzer zugänglich ist.

Die nachfolgende Beschreibung einer bevorzugten Ausführungsform der Erfindung dient im Zusammenhang mit der Zeichnung der näheren Erläuterung. Es zeigen:
- Figur 1:: eine Seitenansicht eines erfindungsgemäßen fahrbaren Bodenreinigungsgerätes;
- Figur 2:: eine Draufsicht auf das Bodenreinigungsgerät;
- Figur 3:: eine teilweise aufgetrennte Seitenansicht des Bodenreinigungsgerätes und
- Figur 4:: eine Draufsicht des Bodenreinigungsgerätes mit einem abgenommenem Vorratsbehälter.

In der Zeichnung ist schematisch ein insgesamt mit dem Bezugszeichen 10 belegtes Bodenreinigungsgerät dargestellt, das als Aufsitz-Scheuersaugmaschine ausgebildet ist und ein Fahrwerk 12 umfaßt an dem unterseitig zwei Hinterräder 14 gehalten sind sowie ein quer zur Fahrtrichtung mittig angeordnetes, lenkbares Vorderrad 16, das das Antriebsrad des Bodenreinigungsgerätes 10 ausbildet und mit einem an sich bekannten und deshalb in der Zeichnung nicht dargestellten Radnabenmotor in Wirkverbindung steht.

Zwischen den Hinterrädern 14 und dem Vorderrad 16 ist an der Unterseite des Fahrwerks 12 eine Bodenreinigungseinheit 18 gehalten mit zwei elektromotorisch drehbaren Scheuerbürsten 20, 22. Die Bodenreinigungseinheit 18 kann auf eine zu reinigende Bodenfläche abgesenkt und von dieser angehoben werden.

Unterseitig ist am Fahrwerk 12 außerdem ein nach vorne weisender, U-förmiger Haltebügel 24 verschwenkbar gelagert, der zwei um eine im wesentlichen vertikal ausgerichtete Drehachse elektromotorisch drehbare Seitenbürsten 26, 28 trägt, die als Tellerbürsten ausgestaltet sind und mittels des Haltebügels 24 auf die zu reinigende Bodenfläche aufgesetzt und von dieser angehoben werden können.

Das Fahrwerk 12 trägt oberseitig einen zweiteiligen Reinigungsflüssigkeitstank 30, der einen am Fahrwerk 12 festgelegten Vorratsbehälter 32 und einen am Fahrwerk 12 abnehmbar gehaltenen Vorratsbehälter 34 umfaßt. Der am Fahrwerk 12 festgelegte Vorratsbehälter 32 ist im wesentlichen L-förmig ausgestaltet mit einem ersten Schenkel 36, der sich entlang einer Längsseite des Bodenreinigungsgerätes 12 erstreckt, und mit einem zweiten Schenkel 38, der sich an der Frontseite 40 des Bodenreinigungsgerätes 10 praktisch über dessen gesamte Breite erstreckt.

Der am Fahrwerk 12 abnehmbar gehaltene Vorratsbehälter 34 ist parallel zum ersten Schenkel 36 des am Fahrwerk 12 festgelegten Vorratsbehälters 32 ausgerichtet und erstreckt sich über die andere Längsseite des Bodenreinigungsgerätes, wobei der vordere Endbereich 42 des am Fahrwerk 12 abnehmbar gehaltenen Vorratsbehälters 34 im Abstand zum freien Ende des zweiten Schenkels des am Fahrwerk 12 festgelegten Vorratsbehälters 32 angeordnet ist, so daß zwischen dem abnehmbaren Vorratsbehälter 34 und dem zweiten Schenkel 38 des festgelegten Vorratsbehälters 32 ein Zugang 44 für einen Benutzer des Bodenreinigungsgerätes 10 frei bleibt.

Zwischen dem ersten Schenkel 36 des festgelegten Vorratsbehälters 32 und dem abnehmbaren Vorratsbehälter 34 trägt das Fahrwerk 12 ein Batteriefach 46, in dem mehrere, an sich bekannte und deshalb zur Erzielung einer besseren Übersicht in der Zeichnung nicht dargestellte wiederaufladbare Batterien positioniert sind, die die Energieversorgung des fahrbaren Bodenreinigungsgerätes 10 ausbilden. Das Batteriefach 46 trägt einen Fahrersitz 48, vor dem ein Lenkrad 50 angeordnet ist zur Steuerung des Bodenreinigungsgerätes 10. Der Bereich des Fahrersitzes 48 und des Lenkrades 50 ist dem Benutzer über den Zugang 44 zugänglich.

In seinem rückwärtigen Bereich trägt das Fahrwerk 12 einen Schmutzflüssigkeitsbehälter 52, der von einem Deckel 54 abgedeckt ist und der von einem in Fahrtrichtung des Bodenreinigungsgerätes 10 hinter dem Batteriefach 46 angeordneten Saugaggregat 56 mit Unterdruck beaufschlagt werden kann. Hierzu steht das Saugaggregat 56 über einen Saugkanal 58 mit dem Innenraum des Schmutzflüssigkeitsbehälters 52 in Strömungsverbindung.

In den Schmutzflüssigkeitsbehälter 52 mündet eine entlang der Rückwand 60 des Schmutzflüssigkeitsbehälters 52 verlaufende Saugleitung 62 ein, über die der Schmutzflüssigkeitsbehälter 52 mit einer an der Unterseite des Fahrwerkes 12 gehaltenen, auf die zu reinigende Bodenfläche aufsetzbaren Sauglippe 64 in Strömungsverbindung steht.

Der am Fahrwerk 12 festgelegte Vorratsbehälter 32 weist eine von einer verschwenkbaren Abdeckklappe 66 abgedeckte Einfüllöffnung 68 auf, und über eine quer zur Fahrtrichtung des Bodenreinigungsgerätes 10 verlaufende Verbindungsleitung 70 steht der am Fahrwerk 12 festgelegte Vorratsbehälter 32 des Reinigungsflüssigkeitstanks 30 mit dem abnehmbaren Vorratsbehälter 34 in Strömungsverbindung. Die Verbindungsleitung 70 kann als starre Rohrleitung oder auch als flexible Schlauchleitung ausgestaltet sein. Über die Einfüllöffnung 68 können somit beide Vorratsbehälter 32 und 34 mit Reinigungsflüssigkeit 72 befüllt werden. Diese kann zur Reinigung einer Bodenfläche auf die Bodenfläche aufgebracht, vorzugsweise auf diese aufgesprüht werden, und mittels der Bodenreinigungseinheit 18 kann die Bodenfläche gereinigt werden. Anschließend kann die aufgebrachte Flüssigkeit zusammen mit dem von der Bodenfläche abgelösten Schmutz über die Sauglippe 64 und die Saugleitung 62 in den Schmutzflüssigkeitsbehälter 52 überführt werden.

Wie bereits erläutert, ist der Vorratsbehälter 34 des Reinigungsflüssigkeitstanks 30 abnehmbar am Fahrwerk 12 gehalten. Zur Herstellung einer lösbaren Verbindung mit der Verbindungsleitung 70 ist am abnehmbaren Vorratsbehälter 34 ein Anschlußteil in Form eines Rohrstutzens 74 gehalten, das mit einer Kupplungsvorrichtung 76 zusammenwirkt, die an dem dem abnehmbaren Vorratsbehälter 34 zugewandten Ende der Verbindungsleitung 70 angeordnet ist und die ein vom Anschlüßstück 74 betätigbares Schließventil 78 umfaßt. Wird das Anschlußteil 74 in die Kupplungsvorrichtung 76 eingeführt, so geht das federelastisch in seine Schließstellung vorgespannte Schließventil 78 selbsttätig in seine geöffnete Stellung über und gibt damit die Strömungsverbindung zwischen dem abnehmbaren Vorratsbehälter 34 und der Verbindungsleitung 70 frei. Wird der abnehmbare Vorratsbehälter 34 vom Fahrwerk 12 abgenommen, so gibt das Anschlußteil 74 die Kupplungsvorrichtung 76 frei und das Schließventil 78 geht selbsttätig in seine Schließstellung über. Anstatt in Form eines Rohrstutzens kann das Anschlußteil 74 auch in Form eines mit dem abnehmbaren Vorratsbehälter 34 verbundenen Schlauchstücks (nicht dargestellt) ausgestaltet sein, das an seinem freien Ende ein mit der Kupplungsvorrichtung 76 zusammenwirkendes Schließventil trägt. Wird das Schlauchstück von der Kupplungsvorrichtung 76 getrennt, so nimmt das am Schlauchstück gehaltene Schließventil selbsttätig seine Schließstellung ein, wobei es jedoch vom Benutzer von Hand in seine geöffnete Ventilstellung überführt werden kann zum Entleeren des Vorratsbehälters 34.

In seinem dem Fahrwerk 12 abgewandten oberen Randbereich weist der abnehmbare Vorratsbehälter 34 ein Entlüftungsventil 80 auf, über das beim Einfüllen von Reinigungsflüssigkeit Luft aus dem abnehmbaren Vorratsbehälter 34 entweichen kann.

Durch Abnehmen des Vorratsbehälters 34 vom Fahrwerk 12 wird dem Benutzer ein seitlicher Zugang zum Batteriefach 46 sowie zum Saugaggregat 56 bereitgestellt. Dadurch wird die Handhabung des Bodenreinigungsgerätes 10 beim Wiederaufladen der im Batteriefach 46 angeordneten Batterien sowie bei Wartungsarbeiten am Saugaggregat 56 vereinfacht. Darüber hinaus zeichnet sich das erfindungsgemäße Bodenreinigungsgerät 10 durch eine einfache Montage sowie durch eine köstengünstige Herstellbarkeit aus.

## Patentansprüche

1. Fahrbares Bodenreinigungsgerät mit einem Fahrwerk (12), an dem eine Bodenreinigungseinheit (18) gehalten ist, und mit einem Reinigungsflüssigkeitstank (30) und einem mittels eines Saugaggregates (56) mit Unterdruck beaufschlagbaren Schmutzflüssigkeitsbehälter (52), wobei Reinigungsflüssigkeit auf die zu reinigende Bodenfläche aufbringbar und verschmutzte Flüssigkeit von der Bodenfläche aufnehmbar und in den Schmutzflüssigkeitsbehälter (52) überführbar ist, und wobei der Reinigungsflüssigkeitstank (30) zwei Tankbereiche aufweist, die jeweils an einer Längsseite des Bodenreinigungsgerätes angeordnet sind, und wobei die beiden Tankbereiche einen am Fahrwerk (12) festgelegten Vorratsbehälter (32) und einen am Fahrwerk (12) abnehmbar gehaltenen Vorratsbehälter (34) ausbilden, die über eine Verbindungsleitung (70) miteinander verbunden sind, **dadurch gekennzeichnet, daß** das Bodenreinigungsgerät (10) ein Batteriefach (46) aufweist, das durch Abnahme des abnehmbaren Vorratsbehälters (34) seitlich zugänglich ist.

2. Bodenreinigungsgerät nach Anspruch 1, **dadurch gekennzeichnet, daß** das Batteriefach (46) zwischen den beiden Vorratsbehältern (32, 34) angeordnet ist und einen Fahrersitz (48) trägt.

3. Bodenreinigungsgerät nach einem der voranstehenden Ansprüche, **dadurch gekennzeichnet, daß** das Saugaggregat (56) durch Abnahme des abnehmbaren Vorratsbehälters (34) seitlich zugänglich ist.

4. Bodenreinigungsgerät nach Anspruch 3, **dadurch gekennzeichnet, daß** das Saugaggregat (56) in Fahrtrichtung des Bodenreinigungsgerätes (10) hinter dem Batteriefach (46) angeordnet und seitlich vom abnehmbaren Vorratsbehälter (34) abgedeckt ist.

5. Bodenreinigungsgerät nach einem der voranstehenden Ansprüche, **dadurch gekennzeichnet, daß** der abnehmbare Vorratsbehälter (34) über eine Kupplungsvorrichtung (76) an die Verbindungsleitung (70) anschließbar ist, wobei die Kupplungsvorrichtung (76) ein Schließventil (78) umfaßt.

6. Bodenreinigungsgerät nach Anspruch 5, **dadurch gekennzeichnet, daß** das Schließventil (78) von einem korrespondierenden Anschlußteil (74) des abnehmbaren Vorratsbehälters (34) betätigbar ist.

7. Bodenreinigungsgerät nach einem der voranstehenden Ansprüche, **dadurch gekennzeichnet, daß** sich der am Fahrwerk (12) festgelegte Vorratsbehälter (32) entlang einer Längsseite und entlang der Frontseite (40) des Bodenreinigungsgerätes (10) erstreckt.

## Claims

1. A drivable floor cleaner with a chassis (12), on which a floor cleaning unit (18) is held, and a cleaning-fluid tank (30) and with a dirty-fluid container (52) which is placeable under reduced pressure by means of a suction assembly (56), wherein cleaning fluid can be applied to the floor surface to be cleaned and soiled fluid can be removed from the floor surface and transferred to the dirty-fluid container (52), and wherein the cleaning-fluid tank (30) has two tank parts which are each arranged on a longitudinal side of the floor cleaner, and wherein the two tank parts form a storage container (32) which is fixed to the chassis (12) and a storage container (34) which is detachably held on the chassis (12) and which are connected to one another by a connecting line (70), **characterised in that** the floor cleaner (10) has a battery compartment (46) which is laterally accessible by removal of the detachable storage container (34).

2. A floor cleaner according to claim 1, **characterised in that** the battery compartment (46) is arranged between the two storage containers (32, 34) and carries a driver's seat (48).

3. A floor cleaner according to either one of the preceding claims, **characterised in that** the suction assembly (56) is laterally accessible by removal of the detachable storage container (34).

4. A floor cleaner according to claim 3, **characterised in that** the suction assembly (56) is arranged behind the battery compartment (46) in the direction of travel of the floor cleaner (10) and is laterally covered by the detachable storage container (34).

5. A floor cleaner according to any one of the preceding claims, **characterised in that** the detachable storage container (34) is connectable to the connecting line (70) by means of a coupling device (76), wherein the coupling device (76) comprises a closing valve (78).

6. A floor cleaner according to claim 5, **characterised in that** the closing valve (78) is actuatable by a corresponding connecting part (74) of the detachable storage container (34).

7. A floor cleaner according to any one of the preceding claims, **characterised in that** the storage container (32) fixed to the chassis (12) extends along one longitudinal side and along the front (40) of the floor cleaner (10).

## Revendications

1. Auto-laveuse comportant un mécanisme de roulement (12), contre lequel est montée une unité de nettoyage (18), et comportant un réservoir de liquide de nettoyage (30) et un réservoir de liquide sale (52), apte à être sollicité par une dépression au moyen d'un dispositif d'aspiration (56), le liquide de nettoyage pouvant être amené sur la surface du sol à nettoyer, et le liquide sale pouvant être retiré de la surface du sol et être amené dans le réservoir de liquide sale (52), et le réservoir de liquide de nettoyage (30) comportant deux zones de réservoir qui sont disposées chacune sur un côté longitudinal de l'auto-laveuse, et les deux zones de réservoir formant un réservoir de stockage (32) fixé sur le mécanisme de roulement (12) et un réservoir de stockage (34) monté de manière amovible sur le mécanisme de roulement (12), lesquels réservoirs sont reliés entre eux par une conduite de liaison (70), **caractérisée en ce que** l'auto-laveuse (10) comporte un compartiment de batterie (46), qui est accessible latéralement après le retrait du réservoir de stockage (34) amovible.

2. Auto-laveuse selon la revendication 1, **caractérisée en ce que** le compartiment de batterie (46) est disposé entre les deux réservoirs de stockage (32, 34), et porte un siège de conducteur (48).

3. Auto-laveuse selon l'une quelconque des revendications précédentes, **caractérisée en ce que** le dispositif d'aspiration (56) est accessible latéralement après le retrait du réservoir de stockage (34) amovible.

4. Auto-laveuse selon la revendication 3, **caractérisée en ce que** le dispositif d'aspiration (56) est disposé, par référence à la direction de déplacement, en aval du compartiment de batterie (46), et il est recouvert latéralement par le réservoir de stockage (34) amovible.

5. Auto-laveuse selon l'une quelconque des revendications précédentes, **caractérisée en ce que** le réservoir de stockage (34) amovible peut être raccordé à la conduite de liaison (70) par l'intermédiaire d'un dispositif de couplage (76), ledit dispositif de couplage (76) comportant une vanne de fermeture (78).

6. Auto-laveuse selon la revendication 5, **caractérisée en ce que** la vanne de fermeture (78) peut être actionnée par un élément de raccord (74) correspondant du réservoir de stockage (34) amovible.

7. Auto-laveuse selon l'une quelconque des revendications précédentes, **caractérisée en ce que** le réservoir de stockage (32), qui est fixé sur le mécanisme de roulement (12), s'étend le long d'un coté longitudinal et le long du coté frontal (40) de l'auto-laveuse (10).
